# EUROPÄISCHE PATENTSCHRIFT

(11) **EP 1 989 103 B1**
(45) Veröffentlichungstag und Bekanntmachung des Hinweises auf die Patenterteilung: **14.10.2009**
(21) Anmeldenummer: 07701343.1
(22) Anmeldetag: 01.03.2007
(51) Int. Cl.: B63H 21/20, B63H 16/08, B63H 23/24

(54) **WASSERFAHRZEUG UND VERFAHREN ZUM BETREIBEN EINES WASSERFAHRZEUGS**
WATERCRAFT AND METHOD FOR THE OPERATION OF A WATERCRAFT
BATEAU ET PROCEDE DE FONCTIONNEMENT D'UN BATEAU

(30) Priorität: 02.03.2006 AT 3532006
(43) Veröffentlichungstag der Anmeldung: 12.11.2008
(73) Patentinhaber: Spinwood Trading & Consulting Ltd., 3723 Limassol (CY)
(72) Erfinder: GULAS, Stefan, A-4865 Nussdorf (AT)
(74) Vertreter: Babeluk, Michael
(86) Internationale Anmeldenummer: PCT/AT2007/000102
(87) Internationale Veröffentlichungsnummer: WO 2007/098518

(56) Entgegenhaltungen:
- DE-U1- 20 316 652
- FR-A- 2 332 904
- GB-A- 2 403 461
- US-B1- 6 855 016

## Beschreibung

Die Erfindung betrifft ein Verfahren zum Betreiben eines Wasserfahrzeugs und ein Wasserfahrzeug mit mindestens zwei Rudergriffen, die dazu bestimmt sind, von einem Insassen des Fahrzeugs betätigt zu werden, um dieses anzutreiben.

Als "Ruder" werden in dem Zusammenhang dieser Erfindung die typischen Antriebselemente eines Ruderbootes bezeichnet, die in der nautischen Fachsprache mit dem Begriff "Riemen" identifiziert werden. Mit der Bezeichnung "Betätigung" wird hier die typische Ruderbewegung bei herkömmlichen Ruderbooten verstanden, die Vortrieb durch eine Zugbewegung am Rudergriff erzeugen, während die Ruderblätter eintauchen.

Es sind einerseits muskelbetriebene Wasserfahrzeuge bekannt, die beispielsweise als Ruderboote, Tretboote oder dergleichen ausgebildet sind. Andererseits sind motorbetriebene Wasserfahrzeuge, wie etwa Elektroboote bekannt, die über Schiffschrauben, Jetantriebe oder dergleichen angetrieben sind. Die Steuerung dieser motorbetriebenen Wasserfahrzeuge erfolgt üblicherweise entweder direkt über einen Außenbordmotor oder über ein Steuerrad in Verbindung mit einem Wählhebel für die Fahrgeschwindigkeit.

Die FR 2 332 904 A zeigt ein Boot, das von einer Person in der Art eines Ruderboots über Rudergriffe angetrieben wird, wobei diese Rudergriffe jedoch nicht mit Rudern in Verbindung stehen, sondern über einen hydraulischen Mechanismus eine Schiffsschraube antreiben. Ferner zeigt die DE 203 16 652 U die alle Merkmale des Oberbegriffs des Anspruchs 1 offenbarr einen Bootsantrieb, bei dem durch eine ruderartige Bewegung Antriebsflossen betätigt werden können. Zur Verstärkung kann ein Hilfsmotor vorgesehen sein. Beide Konzepte ermöglichen durch die Beschränkung auf die menschliche Muskelkraft nur sehr bescheidene Fahrleistungen, was sich auch bei Verwendung eines Hilfsmotors nicht ändert, da dieser bei direkter Kopplung im Antriebsstrang nur eine sehr geringe Leistung aufweisen kann, wenn die Betätigung durch die Person nicht in unzulässiger Weise beeinflusst werden soll.

Aufgabe der vorliegenden Erfindung ist es, ein Verfahren zum Betreiben eines Wasserfahrzeugs anzugeben und ein Wasserfahrzeug zu schaffen, das grundsätzlich wie ein Ruderboot betätigt wird und dem Benutzer das Fahrgefühl eines Ruderbootes vermittelt, jedoch gleichzeitig wesentlich höhere Fahrgeschwindigkeiten ermöglicht und die Möglichkeit bietet, den Trainingseffekt für den Benutzer in einer vorgegebenen Weise zu steuern.

Erfindungsgemäß werden diese Aufgaben dadurch gelöst, dass die Rudergriffe mit einer Steuerungseinheit in Verbindung stehen, die mindestens einen fremdbetätigten Antriebsmotor des Fahrzeugs in Abhängigkeit von der Betätigung der Rudergriffe steuert. Wesentlich an der vorliegenden Erfindung ist, dass die Rudergriffe primär dazu dienen, einer Steuerungseinheit Signale für die gewünschte Fahrgeschwindigkeit und Fahrrichtung zu geben.

Eine bevorzugte Ausführungsvariante der Erfindung sieht vor, dass jeder Rudergriff gesondert einen Antriebsmotor ansteuert. Die Antriebsmotoren sind dabei bevorzugt seitlich zueinander versetzt, so dass eine unterschiedliche Betätigung der Rudergriffe auch eine unterschiedliche Fahrtrichtung bewirkt. Um die Wendigkeit zu erhöhen, kann zusätzlich ein Steuerruder vorgesehen sein, das in Abhängigkeit von der Betätigung der Rudergriffe angesteuert wird.

Der Antrieb des Wasserfahrzeugs selbst kann einerseits durch Ruder erfolgen, es kann jedoch auch eine Schiffsschraube oder ein Jetantrieb vorgesehen sein. Bei einem Antrieb des Wasserfahrzeugs über Ruder können diese sowohl fest mit den Rudergriffen gekoppelt sein, als auch teilweise oder vollständig von den Rudergriffen entkoppelt sein, wobei im letzteren Fall der Antrieb ausschließlich über den Antriebsmotor erfolgt.

Um die vom Benutzer aufzubringende Leistung in Relation zur Fahrtgeschwindigkeit genau einstellen zu können, kann jeder Rudergriff mit einem Generator oder mit einer Bremseinrichtung verbunden sein.

In der Folge wird die vorliegende Erfindung anhand der in den Figuren dargestellten Ausführungsbeispiele näher erläutert. Es zeigen:
- Fig. 1: eine erste Ausführungsvariante der Erfindung;
- Fig. 2: eine zweite Ausführungsvariante der Erfindung; und
- Fig. 3: eine weitere Ausführungsvariante jeweils in einer schematischen Darstellung.

Fig. 1 zeigt ein allgemein mit 1 bezeichnetes Wasserfahrzeug in der Form eines Ruderbootes mit einem Sitz 2 für einen Benutzer. Es ist offensichtlich, dass neben diesem einen Sitz 2 weitere nicht dargestellte Sitze vorgesehen sein können, die Platz für weitere Benutzer bieten, um das Boot beispielsweise in der Form eines Ruderachters auszubilden.

Seitlich neben dem Sitz 2 sind Rudergriffe 3a, 3b vorgesehen, die in dieser Ausführungsvariante starr mit Rudern 4a, 4b in Verbindung stehen, die an Punkten 5a, 5b gelenkig mit dem Ruderboot 1 verbunden sind. Die Ruder 4a, 4b werden einerseits über die Rudergriffe 3a, 3b angetrieben und andererseits über Hydraulikzylinder 6a, 6b, die die Antriebsmotoren darstellen und von einer Hydraulikeinheit 7 angetrieben werden. Eine Steuerungseinrichtung 8 steuert die Hydraulikeinheit 7 und damit die Hydraulikzylinder 6a, 6b.

Mit den Rudergriffen 3a, 3b sind Sensoren 9a, 9b verbunden, die die Stellung der Rudergriffe 3a, 3b erfassen und über Steuerleitungen 10a, 10b an die Steuerungseinheit 8 übermitteln. In den Gelenkpunkten 5a und 5b sind zwei weitere Sensoren 11a und 11b angebracht, die den Gelenkdruck, erzeugt durch das Rudern des Ruderers, messen und über Steuerleitungen 12a und 12b an die Steuereinheit 8 übermitteln.

Die Ausführungsvariante der Fig. 1 stellt ein Ruderboot mit Servoantrieb dar, das heißt, dass die Betätigung der Ruder 4a, 4b zwar grundsätzlich über die Rudergriffe 3a, 3b erfolgt, jedoch über den Antriebsmotor 7; 6a, 6b unterstützt wird, so dass eine wesentlich höhere Fahrgeschwindigkeit erreichbar ist. Dabei ist die Unterstützung proportional zu der aufgebrachten Kraft anzusehen, wobei der Druck in den Sensoren 11a und 11b als Steuergröße herangezogen wird. Je mehr Kraft der Ruderer selber aufbringt, desto stärker wird er von dem Antriebsmotor 7; 6a, 6b unterstützt.

Bei der Ausführungsvariante von Fig. 2 sind im Unterschied zu der von Fig. 1 keine Ruder vorgesehen, das heißt, dass die Rudergriffe 3a, 3b ausschließlich der Steuerung des Ruderbootes 1 dienen. Die Ruderbewegung des Ruderers wird dabei bevorzugt zu zwei Generatoren 17a und 17b geleitet, die mit den Handgriffen 3a, 3b über Riemenantriebe 24a, 24b in Verbindung stehen, um der Betätigung der Rudergriffe 3a, 3b einen entsprechenden Widerstand entgegenzusetzen. Drehzahlsensoren 18a und 18b sind in den Motor oder Riementrieb eingebaut, um die Drehzahl an die Steuerungseinrichtung 8 zu übermitteln. Diese steuert die Antriebsmotoren 16a, 16b proportional zur Drehzahl des an der gleichen Seite angebrachten Generators.

Zur Vergleichmäßigung der Antriebsleistung kann auch eine Schwungscheibe mit den Generatoren verbunden sein, oder es kann eine elektronische Schaltung die Vergleichmäßigung bewirken. Es sind dabei Software sowie Hardware Lösungen einsetzbar.

Alternativ dazu kann auch wie bei der ersten Ausführungsvariante die Stellung der Rudergriffe 3a, 3b durch Sensoren 9a, 9b erfasst und an eine Steuerungseinrichtung 8 übermittelt werden. Diese steuert die Antriebsmotoren 16a, 16b entsprechend der Betätigung der Rudergriffe 3a, 3b an, die ihrerseits Schiffsschrauben 15a, 15b antreiben.

Die Antriebsmotoren 16a, 16b können sowohl als Elektromotoren als auch als Brennkraftmaschinen mit innerer Verbrennung ausgebildet sein. Zusätzlich kann ein Steuerruder 14 vorgesehen sein, das von einem Servomotor 13 angetrieben wird, der ebenfalls von der Steuerungseinrichtung 8 angesteuert wird.

Die Ausführungsvariante von Fig. 3 weist Ruder 4a, 4b auf, die jedoch im Unterschied zur Ausführungsvariante von Fig. 1 von den Rudergriffen 3a, 3b entkoppelt sind. Die Ruder 4a, 4b werden von Antriebsmotoren 26a, 26b über Antriebsriemen 27a, 27b angetrieben oder über eine (nicht dargestellte) Hydraulikeinrichtung und über Hubmotoren 28a und 28b beim Ruderholen in die Höhe gehoben. Die Antriebsmotoren 26a, 26b werden wie bei den vorigen Ausführungsvarianten von einer Steuerungseinrichtung 8 angesteuert und taktgleich zur Ruderbewegung des Ruderers betrieben.

Die Handgriffe 3a, 3b stehen über Riemenantriebe 24a, 24b mit Generatoren 25a, 25b in Verbindung, um der Betätigung der Rudergriffe 3a, 3b einen entsprechenden Widerstand entgegenzusetzen. Dieser Widerstand kann von der Steuerungseinrichtung 8 entsprechend dem Fahrzustand aber auch entsprechend externer Vorgaben eingestellt werden. Auf diese Weise ist es möglich, ein Trainingsprogramm vorzugeben, das dem Benutzer des Wasserfahrzeugs einen vorbestimmbaren Trainingseffekt bietet. Der Widerstand kann aber auch beispielsweise von der Herzfrequenz des Benutzers abhängig gemacht werden, sofern diese gemessen wird.

Der Vorteil der Ausführungsvariante von Fig. 3 besteht darin, dass das äußere Erscheinungsbild des Wasserfahrzeugs weiterhin dem eines Ruderbootes entspricht, wobei jedoch ungewöhnlich hohe Fahrgeschwindigkeiten und/oder Schlagzahlen erreichbar sind.

Die vorliegende Erfindung ermöglicht es, ein Wasserfahrzeug zu schaffen, das eine bisher ungeahnte Funktionalität aufweist.

## Patentansprüche

1. Wasserfahrzeug (1) mit mindestens zwei Rudergriffen (3a, 3b), die dazu bestimmt sind, von einem Insassen des Fahrzeugs betätigt zu werden, um dieses anzutreiben, **dadurch gekennzeichnet, dass** die Rudergriffe (3a, 3b) mit einer Steuerungseinheit in Verbindung stehen, die dazu ausgebildet ist, mindestens einen fremdbetätigten Antriebsmotor (6a, 6b; 7; 16a, 16b; 26a, 26b) des Fahrzeugs in Abhängigkeit von der Betätigung der Rudergriffe (3a, 3b) zu steuern.

2. Wasserfahrzeug (1) nach Anspruch 1, **dadurch gekennzeichnet, dass** zusätzlich ein Steuerruder (14) vorgesehen ist, das in Abhängigkeit von der Betätigung der Rudergriffe (3a, 3b) angesteuert ist.

3. Wasserfahrzeug (1) nach einem der Ansprüche 1 oder 2, **dadurch gekennzeichnet, dass** zum Antrieb des Wasserfahrzeugs (1) die Antriebsmotoren (6a, 6b; 7; 16a, 16b; 26a, 26b) jeweils mit mindestens einer Schiffsschraube (15a, 15b) verbunden sind.

4. Wasserfahrzeug (1) nach einem der Ansprüche 1 bis 3, **dadurch gekennzeichnet, dass** das Wasserfahrzeug (1) mindestens einen Jetantrieb aufweist.

5. Wasserfahrzeug (1) nach einem der Ansprüche 1 bis 4, **dadurch gekennzeichnet, dass** die Rudergriffe (3a, 3b) ausschließlich zur Steuerung des Wasserfahrzeugs (1) vorgesehen sind.

6. Wasserfahrzeug (1) nach einem der Ansprüche 1 bis 5, **dadurch gekennzeichnet, dass** jeder Rudergriff (3a, 3b) mit einem Generator (17a, 17b, 25a, 25b) zur Erzeugung von Strom verbunden ist.

7. Wasserfahrzeug (1) nach einem der Ansprüche 1 bis 6, **dadurch gekennzeichnet, dass** die Rudergriffe (3a, 3b) mit Rudern (4a, 4b) in Verbindung stehen, die die Bewegung des Wasserfahrzeugs (1) ohne den Antriebsmotor (6a, 6b; 7; 16a, 16b; 26a, 26b) oder zusätzlich zu dem Antriebsmotor (6a, 6b; 7; 16a, 16b; 26a, 26b) beeinflussen.

8. Wasserfahrzeug (1) nach Anspruch 7, **dadurch gekennzeichnet, dass** eine Übersteuerungseinrichtung vorgesehen ist, die die Bewegung der Ruder (4a, 4b) zumindest teilweise von der Bewegung der Rudergriffe (3a, 3b) entkoppelt und sie verstärkt.

9. Wasserfahrzeug (1) nach den Ansprüchen 7 und 8, **dadurch gekennzeichnet, dass** eine Hubeinrichtung (28a, 28b) vorgesehen ist, die beim Ruderholen die entkoppelten Ruder (4a, 4b) über das Wasser hebt.

10. Wasserfahrzeug (1) nach einem der Ansprüche 7 bis 9, **dadurch gekennzeichnet, dass** die Rudergriffe (3a, 3b) mit Hydraulikzylindern als Arbeitsmotoren (6a, 6b) verbunden sind.

11. Wasserfahrzeug (1) nach einem der Ansprüche 7 bis 10, **dadurch gekennzeichnet, dass** die Rudergriffe (3a, 3b) mit einem Kurbeltrieb in Verbindung stehen.

12. Wasserfahrzeug (1) nach einem der Ansprüche 1 bis 11, **dadurch gekennzeichnet, dass** der Antriebsmotor (16a, 16b; 26a, 26b) des Wasserfahrzeugs (1) als Elektromotor ausgebildet ist.

13. Wasserfahrzeug (1) nach einem der Ansprüche 1 bis 12, **dadurch gekennzeichnet, dass** der Antriebsmotor (16a, 16b; 26a, 26b) des Wasserfahrzeugs (1) als Brennkraftmaschine mit innerer Verbrennung ausgebildet ist.

14. Verfahren zum Betreiben eines Wasserfahrzeugs (1) durch Betätigung von zwei Rudergriffen (3a, 3b), durch einen Insassen des Fahrzeugs, um dieses anzutreiben, **dadurch gekennzeichnet, dass** eine Steuerungseinheit, die mit den Rudergriffe (3a, 3b) mit in Verbindung steht, mindestens einen fremdbetätigten Antriebsmotor (6a, 6b; 7; 16a, 16b; 26a, 26b) des Fahrzeugs in Abhängigkeit von der Betätigung der Rudergriffe (3a, 3b) steuert.

15. Verfahren nach Anspruch 14, **dadurch gekennzeichnet, dass** jeder Rudergriff (3a, 3b) gesondert einen Antriebsmotor (6a, 6b; 7; 16a, 16b; 26a, 26b) ansteuert.

16. Verfahren nach einem der Ansprüche 14 oder 15, **dadurch gekennzeichnet, dass** die Antriebsmotoren (6a, 6b; 7; 16a, 16b; 26a, 26b) in Abhängigkeit von der mit den Drehzahlsensoren (18a, 18b) der jeweils zugeordneten Generatoren (17a, 17b, 25a, 25b) gemessenen Drehzahl über das Steuergerät gesteuert werden.

## Claims

1. A watercraft (1) comprising at least two oar handles (3a, 3b) which are designated to be actuated by a passenger of the watercraft in order to propel the same, **characterised in that** the oar handles (3a, 3b) are connected to a control unit which controls at least one power-actuated driving motor (6a, 6b; 7; 16a, 16b; 26a, 26b) of the watercraft depending on the actuation of the oar handles (3a, 3b).

2. A watercraft (1) according to claim 1, **characterised in that** a rudder (14) is additionally provided which is triggered depending on the actuation of the oar handles (3a, 3b).

3. A watercraft (1) according to one of the claims 1 or 2, **characterised in that** the driving motors (6a, 6b; 7; 16a, 16b; 26a, 26b) are each connected with at least one propeller (15a, 15b) for driving the watercraft (1).

4. A watercraft (1) according to one of the claims 1 to 3, **characterised in that** the watercraft (1) comprises at least one jet drive.

5. A watercraft (1) according to one of the claims 1 to 4, **characterised in that** the oar handles (3a, 3b) are provided exclusively for controlling the watercraft (1).

6. A watercraft (1) according to one of the claims 1 to 5, **characterised in that** each oar handle (3a, 3b) is connected with a generator (17a, 17b, 25a, 25b) for generating current.

7. A watercraft (1) according to one of the claims 1 to 6, **characterised in that** the oar handles (3a, 3b) are in connection with oars (4a, 4b) which influence the motion of the watercraft (1) without the driving motor (6a, 6b; 7; 16a, 16b; 26a, 26b) or in addition to the driving motor (6a, 6b; 7; 16a, 16b; 26a, 26b).

8. A watercraft (1) according to claim 7, **characterised in that** an oversteering device is provided which uncouples the motion of the oars (4a, 4b) at least partly from the motion of the oar handles (3a, 3b) and amplifies the same.

9. A watercraft (1) according to claims 7 and 8, **characterised in that** a lifting device (28a, 28b) is provided which lifts the uncoupled oars (4a, 4b) above the water during the backstroke of the oars.

10. A watercraft (1) according to one of the claims 7 to 9, **characterised in that** the oar handles (3a, 3b) are connected with hydraulic cylinders as working motors (6a, 6b).

11. A watercraft (1) according to one of the claims 7 to 10, **characterised in that** the oar handles (3a, 3b) are in connection with a crank mechanism.

12. A watercraft (1) according to one of the claims 1 to 11, **characterised in that** the driving motor (16a, 16b; 26a, 26b) of the watercraft (1) is arranged as an electric motor.

13. A watercraft (1) according to one of the claims 1 to 12, **characterised in that** the driving motor (16a, 16b; 26a, 26b) of the watercraft (1) is arranged as an internal combustion engine.

14. A method for operating a watercraft (1) by actuating two oar handles (3a, 3b) by a passenger of the watercraft in order to propel the same, **characterised in that** a control unit which is in connection with the oar handles (3a, 3b) controls at least one power-actuated driving motor (6a, 6b; 7; 16a, 16b; 26a, 26b) of the watercraft depending on the actuation of the oar handles (3a, 3b).

15. A method according to claim 14, **characterised in that** each oar handle (3a, 3b) separately triggers a driving motor (6a, 6b; 7; 16a, 16b; 26a, 26b).

16. A method according to one of the claims 14 or 15, **characterised in that** the driving motors (6a, 6b; 7; 16a, 16b; 26a, 26b) are triggered via the control device depending on the speed measured with the speed sensors (18a, 18b) of the respectively associated generators (17a, 17b, 25a, 25b).

## Revendications

1. Bateau (1) comportant au moins deux poignées de rames (3a, 3b) destinées à être actionnées par les occupants du bateau pour l'entraîner,
**caractérisé en ce que**
les poignées de rame (3a, 3b) sont reliées à une unité de commande constituée pour commander au moins un moteur d'entraînement (6a, 6b; 7; 16a, 16b, 26a, 26b) actionné de manière extérieure pour le véhicule en fonction de l'actionnement des poignées de rame (3a, 3b).

2. Bateau (1) selon la revendication 1,
**caractérisé en ce qu'**
il comporte en outre un gouvernail (14) commandé en fonction de l'actionnement des poignées de rame (3a, 3b).

3. Bateau (1) selon la revendication 1 ou 2,
**caractérisé en ce que**
les moteurs (6a, 6b; 7; 16a, 16b, 26a, 26b) sont reliés respectivement à au moins une hélice (15a, 15b) pour entraîner le bateau (1) .

4. Bateau (1) selon les revendications 1 à 3,
**caractérisé en ce qu'**
il comporte au moins un moteur à tuyère.

5. Bateau (1) selon les revendications 1 à 4,
**caractérisé en ce que**
les poignées de rame (3a, 3b) sont prévues exclusivement pour commander le bateau (1).

6. Bateau (1) selon les revendications 1 à 5,
**caractérisé en ce que**
chaque poignée de rame (3a, 3b) est reliée à un générateur (17a, 17b; 25a, 25b) pour générer du courant électrique.

7. Bateau (1) selon les revendications 1 à 6,
**caractérisé en ce que**
les poignées (3a, 3b) sont reliées à des rames (4a, 4b) qui influencent le mouvement du bateau (1) sans les moteurs (6a, 6b; 7; 16a, 16b, 26a, 26b) ou en plus d'un moteur ((6a, 6b; 7; 16a, 16b, 26a, 26b).

8. Bateau (1) selon la revendication 7,
**caractérisé par**
une installation de commande principale qui découple au moins en partie le mouvement des rames (4a, 4b) par rapport au mouvement des poignées de rame (3a, 3b) et amplifie ce mouvement.

9. Bateau (1) selon les revendications 7 et 8,
**caractérisé par**
une installation de levage (28a, 28b) qui soulève les rames découplées (4a, 4b) au-dessus du niveau de l'eau lors du mouvement de retour des rames.

10. Bateau (1) selon les revendications 7 à 9,
**caractérisé en ce que**
les poignées (3a, 3b) sont reliées à des moteurs (6a, 6b), constitués par des vérins hydrauliques.

11. Bateau (1) selon les revendications 7 à 10,
**caractérisé en ce que**
les poignées de rame (3a, 3b) coopèrent avec un entraînement à manivelle.

12. Bateau (1) selon les revendications 1 à 11,
**caractérisé en ce que**
le moteur (16a, 16b; 26a, 26b) du bateau (1) est un moteur électrique.

13. Bateau (1) selon les revendications 1 à 12,
**caractérisé en ce que**
le moteur (16a, 16b; 26a, 26b) du bateau (1) est un moteur à combustion interne.

14. Procédé de gestion d'un bateau (1) par l'actionnement de deux poignées de rame (3a, 3b) par les occupants du bateau pour l'entraîner,
**caractérisé en ce qu'**
une unité de commande coopérant avec les poignées de rame (3a, 3b) commande au moins un moteur d'entraînement (6a, 6b; 7; 16a, 16b, 26a, 26b) à actionnement extérieur au bateau en fonction de l'actionnement des poignées de rame (3a, 3b).

15. Procédé selon la revendication 14,
**caractérisé en ce que**
chaque poignée de rame (3a, 3b) commande séparément un moteur d'entraînement (6a, 6b; 7; 16a, 16b, 26a, 26b).

16. Procédé selon la revendication 14 ou 15,
**caractérisé en ce que**
les moteurs (6a, 6b; 7; 16a, 16b, 26a, 26b) sont commandés en fonction de la vitesse de rotation mesurée par les capteurs de vitesse de rotation (18a, 18b) des générateurs (17a, 17b, 25a, 25b) respectivement associés.
